# FASCICULE DE BREVET EUROPEEN

(11) **EP 0 552 118 B1**
(45) Date de publication et mention de la délivrance du brevet: **04.03.1998**
(21) Numéro de dépôt: 93420015.5
(22) Date de dépôt: 15.01.1993
(51) Int. Cl.: E04H 1/12

(54) **Panneau préfabriqué pour kiosque**
Vorgefertigte Platte für Kiosk
Prefabricated panel for kiosk

(30) Priorité: 15.01.1992 FR 9200566
(43) Date de publication de la demande: 21.07.1993
(73) Titulaire: INNOVATIONS TECHNIQUES APPLIQUEES - ITECA, Grenoble (CH)
(72) Inventeur: Blanc, Roger, F-38730 Virieu-sur-Bourbre (FR)
(74) Mandataire: Maureau, Philippe

(56) Documents cités:
- EP-A- 0 103 501
- CA-A- 1 106 171
- FR-A- 2 573 556
- FR-A- 2 576 951
- FR-A- 2 656 782
- US-A- 4 364 616

## Description

La présente invention a pour objet un panneau préfabriqué pour kiosque.

Généralement, un kiosque comprend une ossature primaire, assemblée sur le lieu d'implantation du kiosque, et habillée sur place par des panneaux de fermeture, avec intervention de différents corps de métier, menuisiers, électriciens et aménageurs pour la réalisation des différentes prestations nécessaires à la réalisation du kiosque.

Une telle solution présente de nombreux inconvénients car, outre le coût important entraîné par les interventions spécifiques des différents corps de métier, les kiosques habituels possèdent une étanchéité médiocre, connaissent des problèmes de corrosion de l'ossature métallique, comportent des parties métalliques apparentes qui ne peuvent pas être masquées par des éléments d'architecture, et laissent des surfaces relativement réduites aux affiches qui ne peuvent ainsi pas être mises en valeur.

Le document EP-A-0 103 501 décrit un kiosque réalisé à partir de panneaux préfabriqués comprenant chacun un cadre principal rectangulaire.

Le but de l'invention est de fournir un panneau préfabriqué pour kiosques, qui permette la réalisation d'un kiosque à partir d'une ossature primaire, par montage et assemblage sur place de différents panneaux qui comportent tous les éléments nécessaires à la réalisation d'un kiosque, éléments d'éclairage, supports d'étagères pour la partie intérieure du kiosque, supports d'affichage pour la partie extérieure du kiosque, ce type de panneau pouvant être soit fixe, soit articulé pour faire office de porte, posséder une forme plane ou, au contraire, être courbe.

A cet effet, le panneau préfabriqué pour kiosque, du type comprenant un cadre principal rectangulaire, est caractérisé en ce que le cadre principal rectangulaire, éventuellement équipé d'une traverse intermédiaire, est constitué par un profilé tubulaire de section générale quadrangulaire assurant la résistance mécanique, recouvert sur sa face périphérique externe et sur une partie de ses faces latérales opposées adjacentes à ladite face périphérique et destinées à constituer les faces respectivement intérieure et extérieure au kiosque, par un profilé dont les parties situées sur lesdites faces latérales forment des feuillures pour l'encastrement de verres dépolis formant diffuseurs ou de verres transparents ou pour l'encastrement de panneaux de soubassement, des moyens étant prévus pour réaliser la fixation à l'intérieur du cadre d'un dispositif de support de lampes d'éclairage, d'un support d'affiches, revues ou similaires et d'un support ouvrant comportant une vitre de recouvrement des affiches.

Ce panneau peut être monté de façon fixe sur l'ossature primaire, ou articulé sur celle-ci autour d'un axe vertical, dans la mesure où ce panneau est destiné à former une porte. En outre, sur ce panneau sont fixés différents cadres, dont l'un encastré dans le panneau porte l'éclairage, dont un autre, fixé sur le cadre support d'éclairage, porte une plaque pour la fixation des affiches, cette fixation d'affiches pouvant être obtenue pour des affiches de grande dimension avec ménagement d'un espace libre tout autour de l'affiche pour parfaitement mettre en valeur celle-ci, ou encore fixation de plusieurs petites affiches à l'aide d'un dispositif approprié. La plaque support d'affiche est recouverte par une vitre qui est elle-même montée sur un support articulé en partie haute autour d'un axe horizontal sur le cadre principal.

Il est à noter que la structure porteuse de chaque panneau ne comporte qu'une très faible partie visible, constituée par la feuillure périphérique, encadrant la vitre de la face avant, de telle sorte qu'un tel kiosque peut être très facilement personnalisable, notamment par réalisation d'une toiture spécifique.

De toute façon, l'invention sera bien comprise à l'aide de la description qui suit, en référence au dessin schématique annexé représentant, à titre d'exemple non limitatif, une forme d'exécution de ce kiosque:
Figure **1** en est une vue en perspective de trois quarts avant ;
Figure **2** en est une vue en coupe par un plan horizontal et à échelle agrandie ;
Figure **3** est une vue en perspective éclatée des principaux éléments constitutifs d'un panneau selon l'invention ;
Figure **4** est une vue en coupe par un plan horizontal et à échelle agrandie d'une extrémité du panneau de figure 3 en position assemblée ;
Figure **5** est une vue en perspective d'une variante de réalisation de la plaque support d'affiches ;
Figure **6** est une vue en coupe longitudinale et à échelle agrandie du dispositif d'articulation d'un panneau de recouvrement d'une affiche sur le cadre d'un panneau, ou d'articulation d'un panneau sur l'ossature du kiosque ;
Figure **7** est une vue de côté d'un support de revues ou de livres, tourné du côté extérieur du kiosque.

Le kiosque représenté au dessin possède une forme générale rectangulaire, comportant une face avant **2** équipée de portes **3**, actionnables entre une position de fermeture du kiosque et une position d'ouverture, dans laquelle elle se trouve lorsque le kiosque est en période d'utilisation. Cette face avant peut être équipée d'un présentoir tournant **4** formant également porte d'accès à l'intérieur du kiosque. Chacune des faces latérales **5** du kiosque est réalisée à l'aide d'un panneau selon l'invention, tandis que sa face postérieure **6** est réalisée à l'aide de deux panneaux, les faces latérales **5** et arrière **6** étant reliées deux à deux par des éléments d'angle **7** arrondis délimitant des volumes cylindriques, dont l'un peut par exemple servir au logement de toilettes et dont l'autre peut servir de local technique.

Dans un tel kiosque qui peut être utilisé par exemple pour la présentation et la vente de journaux, il convient de disposer d'étagères pour la présentation des journaux, du côté intérieur du kiosque, tandis que la face extérieure de celui-ci doit servir de zone d'affichage.

Un panneau **8**, représenté en éclaté à la figure **3**, comprend un cadre principal **9** rectangulaire, possédant une traverse intermédiaire **10** constituée par un profilé métallique et tubulaire **12** assurant la résistance mécanique, recouvert sur sa face périphérique et sur une partie de ses faces latérales par un profilé **13**. Ce profilé **13**, par exemple en acier inoxydable, comporte, sur la face extérieure du panneau, une feuillure **14** permettant l'encastrement de panneaux de soubassement **15** et de panneaux destinés à l'affichage, qui seront décrits en détail ci-après, tandis que ce profilé comporte du côté intérieur au kiosque, un retour en **L**, les deux retours en **L 16** comportant des ouvertures en vis-à-vis, servant à l'engagement et à la retenue d'un verre dépoli **17**, formant diffuseur dont les bords verticaux sont engagés dans les retours **16**. Chaque profilé **13** comporte également une aile **18** verticale tournée vers l'intérieur du kiosque, formant une crémaillère, destinée à la fixation, de façon amovible et réglable, des étagères **19** formant supports pour les articles, tels que les journaux à présenter en vente dans le kiosque.

Chaque panneau comprend un second cadre **20**, d'épaisseur inférieure à celle du cadre principal, destiné à être fixé par vissage en **22** à l'intérieur de celui-ci, et formant un support pour des tubes fluorescents **23**, **24** destinés à réaliser l'éclairage, d'une part, de l'intérieur du kiosque à travers le verre diffuseur **17**, et, d'autre part, des affiches situées du côté extérieur. Dans la forme d'exécution représentée au dessin, il est prévu des tubes verticaux **23**, séparés d'un tube supérieur horizontal **24** par une paroi intermédiaire horizontale **25**.

Le panneau comporte un autre cadre **26** de section en U, dont l'ouverture est tournée vers l'intérieur du cadre, et sert à l'encastrement d'une plaque continue **27** support d'affiche. Cette plaque et son profilé **26** sont encastrés à l'intérieur du cadre principal et sont fixés par des pattes **28** sur le second cadre **20** support des tubes d'éclairage. Comme montré à la figure **3**, la plaque **27** est équipée, à sa partie supérieure, de pinces élastiques **29** destinées à assurer le maintien en position plaquée d'une grande affiche contre la plaque **27**.

Comme montré à la figure **5**, chaque montant **30** du cadre **26** est équipé de plusieurs taquets **32** décalés verticalement. Chaque taquet est constitué par une cornière dont une aile **33** est fixée contre la face extérieure du cadre, et dont l'autre aile **34** recouvre la face avant du cadre avec ménagement d'un léger espace vis-à-vis de celle-ci. Les deux taquets correspondants associés aux deux montants servent à la fixation amovible d'une barrette **35**, elle-même équipée de pinces élastiques **29** de fixation des affiches. Dans la mesure où une seule grande affiche doit être fixée sur la plaque **27**, ce sont les pinces élastiques **29** fixées directement sur cette plaque qui sont utilisées. Si, au contraire, il est souhaité de fixer sur cette plaque plusieurs petites affiches, il est possible d'équiper le cadre de plusieurs barrettes **35**, les pinces élastiques associées à chacune de ces barrettes étant susceptibles de réaliser la fixation de plusieurs petites affiches sur la plaque **27**.

La plaque support d'affiches est recouverte par un support ouvrant, comportant une vitre transparente **36**, fixée sur un cadre **37**. Ce cadre **37** est en forme de cornière, dont l'une des ailes **38** est destinée à venir en appui contre la face extérieure du cadre principal, et dont l'autre aile **39** est située du côté de la face intérieure de ce cadre principal. La vitre **36** est fixée sur le cadre **37** par collage, un joint d'étanchéité **40** étant prévu entre le cadre **37** et le cadre principal en position de fermeture.

L'articulation du cadre **37** sur le cadre principal est réalisée au niveau de la traverse supérieure **42** du cadre **37**. Le cadre principal comporte, à ses deux extrémités et en partie haute, deux oreilles **43** tournées vers l'extérieur, tandis que la traverse **42** comporte deux oreilles **44**, destinées à coopérer avec les oreilles **43** pour réaliser l'articulation du cadre **37** sur le cadre principal.

Pour la réalisation de cette articulation, l'oreille **43** présente une ouverture **45** allongée d'orientation verticale, tandis que l'oreille correspondante **44** présente un trou circulaire **46**. Dans ce trou circulaire **46** est engagée une pièce intermédiaire **47**, possédant un tronçon cylindrique **48** de diamètre correspondant à celui du trou circulaire **46**, prolongé par un épaulement **49** formant entretoise entre les oreilles **43** et **44**. A l'intérieur de la pièce **47** est ménagé un alésage **50** excentré, destiné au passage d'une vis d'assemblage **52** à laquelle est associé un écrou **53**. Il ressort de ce qui précède qu'il est possible de réaliser un réglage de l'articulation de la porte, par pivotement de la pièce **47** à l'intérieur du trou circulaire **46**.

Afin de faciliter l'ouverture du support de vitres **36**, et d'assurer le maintien de ce support en position d'ouverture lors des opérations de remplacement des affiches, il est prévu au moins un vérin à gaz **54**. Le corps **55** de ce vérin est articulé sur un axe horizontal à l'intérieur du profilé tubulaire **12** du cadre principal **9**. Le vérin est susceptible de traverser ce profilé par une ouverture longitudinale **56** que comporte celui-ci dans sa face avant. La tige **57** du vérin comporte une extrémité libre articulée autour d'un axe horizontal sur une chape en **U 58** que comporte un montant vertical du cadre **37**. Cette solution est intéressante car, en position de fermeture du support d'affiche, comme tel est le cas à la figure **4**, la totalité du vérin est logée à l'intérieur du profilé **12** du cadre principal.

Il doit être noté que chaque cadre principal est équipé d'origine de deux oreilles **59** horizontales, disposées le long de l'un de ses bords verticaux, permettant l'articulation sur l'ossature qui comporte pour sa part des oreilles correspondantes, à l'aide d'un dispositif d'articulation réglable, tel que celui représenté à la figure **6** et décrit précédemment.

Il est ainsi possible de réaliser à l'aide du panneau qui vient d'être décrit une porte donnant accès à l'intérieur du kiosque.

Dans la structure qui vient d'être décrite, il doit être noté que les moyens d'éclairage assurent de façon indépendante l'éclairage de l'affiche par transparence, et l'éclairage d'un fronton grâce au tube **24**, ce fronton pouvant indiquer par exemple la nature de l'affichage dont il s'agit.

La figure **7** représente une variante d'exécution, dans laquelle le cadre **26** est équipé non pas d'une plaque continue **27**, mais d'une pluralité de panneaux opaques **67**, inclinés chacun de haut en bas et de l'intérieur du kiosque vers l'extérieur, chaque panneau étant équipé d'un retour **68** au niveau de son bord inférieur. Les panneaux **67** sont décalés verticalement les uns par rapport aux autres, avec ménagement d'une fente **69** entre deux panneaux, pour réaliser un éclairage par une lumière rasante, des revues ou livres **70** posés sur les panneaux.

Comme il ressort de ce qui précède, l'invention apporte une grande amélioration à la technique existante en fournissant un panneau préfabriqué pour kiosque de structure simple, permettant la préfabrication en usine avec une technique parfaite de tous les composants nécessaires à la réalisation d'un kiosque, qu'il s'agisse de l'éclairage, des étagères, des supports d'affiches et des éléments de recouvrement de celles-ci. Il doit être également être noté que deux panneaux selon l'invention peuvent être assemblés de façon simple par boulonnage, directement l'un sur l'autre, grâce à des perçages qu'il comporte, ménagé dans le plan du cadre principal.

## Revendications

1. Panneau préfabriqué pour kiosque, du type comprenant un cadre principal rectangulaire, caractérisé en ce que le cadre principal rectangulaire (9), éventuellement équipé d'une traverse intermédiaire (10), est constitué par un profilé tubulaire de section générale quadrangulaire assurant la résistance mécanique, recouvert, sur sa face périphérique externe et sur une partie de ses faces latérales opposées adjacentes à ladite face périphérique et destinées à constituer les faces respectivement intérieure et extérieure au kiosque, par un profilé (13) dont les parties situées sur lesdites faces latérales forment des feuillures (14, 16) pour l'encastrement de verres dépolis formant diffuseurs (17) ou de verres transparents (36) ou pour l'encastrement de panneaux de soubassement, des moyens étant prévus pour réaliser la fixation à l'intérieur du cadre d'un dispositif de support de lampes d'éclairage (23), d'un support (27) d'affiches, revues ou similaires et d'un support ouvrant comportant une vitre (36) de recouvrement des affiches.

2. Panneau selon la revendication 1, caractérisé en ce qu'il comprend un second cadre (20) d'épaisseur inférieure à celle du cadre principal (9), destiné à être fixé par vissage à l'intérieur de ce dernier, et dont l'intérieur est équipé de tubes fluorescents (23, 24).

3. Panneau selon la revendication 2, caractérisé en ce qu'il comporte un autre cadre (26) qui, équipé d'une plaque (27) continue formant support d'affiches, ou d'une plaque discontinue et formant une série de supports inclinés décalés verticalement avec ménagement de fentes horizontales entre eux, est encastrée dans le cadre principal (9) et fixé par vissage transversalement sur le second cadre (20) équipé du dispositif d'éclairage.

4. Panneau selon la revendication 3, caractérisé en ce que chaque montant vertical (30) du cadre (26) de la plaque support d'affiches est équipé de plusieurs taquets (32) décalés verticalement les uns par rapport aux autres, deux taquets correspondants (32) associés aux deux montants servant à la fixation amovible d'une barrette (35) sur laquelle sont montées des pinces (29) de fixation des affiches.

5. Panneau selon la revendication 4, caractérisé en ce que chaque taquet (32) est constitué par une cornière dont une aile (33) est fixée sur la face extérieure du cadre (26) et dont l'autre aile (34) recouvre la face avant du cadre avec ménagement d'un léger espace.

6. Panneau selon l'une quelconque des revendications 1 à 5, caractérisé en ce que le profilé (13) recouvrant le profilé tubulaire (12) du cadre principal, comporte, du côté intérieur du kiosque, deux ailes verticales (18) en forme de crémaillères pour les étagères (19) du présentoir.

7. Panneau selon l'une quelconque des revendications 1 à 6, caractérisé en ce que le profilé (13) recouvrant le profilé tubulaire (12) du cadre principal (9) comporte des retours verticaux (16) en L dont les ouvertures disposées en vis-à-vis assurent l'engagement des bords verticaux d'un verre dépoli (17) formant diffuseur de lumière.

8. Panneau selon l'une quelconque des revendications 1 à 7, caractérisé en ce que le support ouvrant de la vitre (36) de recouvrement des affiches comprend un cadre (37) en forme de cornière dont les ailes sont destinées à recouvrir respectivement une partie de la face extérieure du cadre principal (9) et de la face de celui-ci tournée vers l'intérieur, la traverse supérieure (42) de ce cadre étant équipée de deux oreilles latérales (43) articulées sur deux oreilles (44) du cadre.

9. Panneau selon l'une quelconque des revendications 1 à 9, caractérisé en ce que le cadre principal (9) comporte, à proximité de l'un de ses montants et aux extrémités de celui-ci, deux oreilles horizontales (59) articulées sur deux oreilles fixées sur la structure du kiosque.

10. Panneau selon l'une quelconque des revendications 8 et 9, caractérisé en ce que, pour la réalisation de chaque articulation, l'une (43) des oreilles présente une ouverture allongée (45) de direction correspondant à la longueur de l'élément sur laquelle elle est fixée, tandis que l'oreille correspondante (44) comporte un trou circulaire (46) dans lequel est engagée une pièce intermédiaire (47) possédant un tronçon cylindrique (48) de diamètre correspondant à celui du trou circulaire (46) et présentant un alésage intérieur (50) excentré, destiné au passage d'une vis (52) d'assemblage de l'articulation.

11. Panneau selon l'une quelconque des revendications 1 à 10, caractérisé en ce que les montants du cadre principal (9) comportent des perçages ménagés dans le plan du cadre, servant à l'assemblage direct par boulonnage de deux panneaux adjacents.

## Claims

1. Prefabricated panel for a kiosk, of the type comprising a rectangular main frame, characterised in that the rectangular main frame (9), if necessary equipped with an intermediate crosspiece (10), is made up of a tubular profile of generally rectangular cross-section ensuring mechanical strength, covered on its external peripheral surface and on a part of its opposed lateral surfaces adjacent to said peripheral surface, and intended to form the respective internal and external surfaces of the kiosk, by a profile (13) the portions of which, situated on the said lateral surfaces, form rebates (14, 16) for framing unpolished glass panes forming diffusers (17), or transparent glass panes (36), or for framing substructure panels, means being provided for securing inside the frame a supporting device for illuminating lamps (23), a support (27) for posters, magazines or similar and an opening support comprising a window (36) for covering posters.

2. Panel according to claim 1, characterised in that it comprises a second frame (20) of a thickness less than that of the main frame (9), intended to be secured by screwing to the interior of the latter, and the interior of which is fitted with fluorescent tubes (23, 24).

3. Panel according to claim 2, characterised in that it comprises another frame (26) which, equipped with a continuous board forming a poster support, or with a discontinuous board forming a series of inclined supports offset vertically with horizontal slots disposed between them, is embedded in the main frame (9) and secured by being screwed transversely on the second frame (20) equipped with the lighting device.

4. Panel according to claim 3, characterised in that each vertical upright (30) of the frame (26) of the poster-support board is equipped with a plurality of catches which are vertical with respect to one another, two corresponding catches (32) associated with the two uprights serving to provide movable attachment of a bar (35) upon which are mounted clamps (29) for securing the posters.

5. Panel according to claim 4, characterised in that each catch (32) is made up of an angle, one leg (33) of which is secured to the external surface of the frame (26), and the other leg (34) of which covers the front surface of the frame, leaving a slight spacing.

6. Panel according to any one of claims 1 to 5, characterised in that the tubular profile (12) of the main frame comprises, on the internal side of the kiosk, two vertical arms (18) in a rack-like configuration for the shelves (19) of the display means.

7. Panel according to any one of claims 1 to 6, characterised in that the profile (13) covering the tubular profile (12) of the main frame (9) comprises L-shaped vertical returns (16), the apertures facing one another of which ensure engagement of the vertical edges of an unpolished glass pane (17) forming a light-diffuser.

8. Panel according to any one of claims 1 to 7, characterised in that the opening support of the covering window (36) for the posters comprises an angled frame (37) the arms of which are intended to cover respectively a portion of the external surface of the main frame (9) and of the surface thereof which faces the interior, the upper crosspiece (42) of this frame being equipped with two lateral lugs (43) articulated to two lugs (44) on the frame.

9. Panel according to any one of claims 1 to 9 (sic),characterised in that the main frame 99) comprises, in the vicinity of one of its uprights and at the ends thereof, two horizontal lugs (59) articulated to two lugs secured to the structure of the kiosk.

10. Panel according to any one of claims 8 and 9, characterised in that, in order to produce each articulation, one (43) of the lugs has an elongate aperture (45) aligned in a direction corresponding to the length of the member to which it is secured, while the corresponding lug (44) comprises a circular hole (46) in which there is engaged an intermediate piece (47) having a cylindrical stub (48) of a diameter corresponding to that of the circular hole (46) and having an eccentric internal bore (50), intended to allow passage to an assembly screw of the articulation.

11. Panel according to any one of claims 1 to 10, characterised in that the uprights of the main frame (9) comprise drillings provided in the plane of the frame, serving for direct mounting, by bolting, of two adjacent panels.

## Patentansprüche

1. Vorgefertigte Platte für ein Kiosk mit einem rechteckförmigen Hauptrahmen, dadurch gekennzeichnet, daß der ggfs. mit einer Zwischen-Querleiste (10) ausgestattete rechteckförmige Hauptrahmen (9) aus einem rohrförmigen Profil mit einem im allgemeinen viereckigen Querschnitt besteht, der mechanische Festigkeit gewährleistet und auf seiner äußeren Randfläche und auf einem Teil seiner zu dieser äußeren Randfläche benachbarten gegenüberliegenden Seitenflächen, welche die jeweils innere und äußere Fläche des Kiosks bilden, durch ein Profil (13) überdeckt ist, dessen auf den Seitenflächen angeordnete Teile Falze bilden für den Einbau von mattgeschliffenen Gläsern, die Diffusoren (17) bilden, oder von transparenten Gläsern (36) oder für den Einbau von Sockelplatten, wobei Mittel vorgesehen sind, um im Innern des Rahmens die Befestigung einer Beleuchtungslampen-Haltevorrichtung (23), einer Haltevorrichtung (27) für Plakate, Zeitschriften und dgl. sowie einer Haltevorrichtung zum Öffnen mit einer Abdeckscheibe (36) für die Plakate zu bewirken.

2. Platte nach Anspruch 1, dadurch gekennzeichnet, daß sie einen zweiten Rahmen (20) mit kleinerer Dicke als die des Hauptrahmens (9) aufweist, um in Innern des letzteren Rahmens durch Verschrauben befestigt zu werden, und der im Innern mit Leuchtröhren (23, 24) ausgestattet ist.

3. Platte nach Anspruch 2, dadurch gekennzeichnet, daß sie einen weiteren Rahmen (26) aufweist, mit einer eine Plakat-Haltevorrichtung bildenden kontinuierlichen Platte (27) oder mit einer diskontinuierlichen Platte, die eine Reihe geneigter, vertikal versetzter Haltevorrichtungen mit zwischen ihnen eingearbeiteten horizontalen Schlitzen bilden, wobei der Rahmen in dem Hauptrahmen (9) eingebaut und durch Verschrauben in Querrichtung auf dem zweiten Rahmen (20) befestigt ist, der mit der Beleuchtungsvorrichtung ausgestattet ist.

4. Platte nach Anspruch 3, dadurch gekennzeichnet, daß jeder vertikale Ständer (30) des Rahmens (26) der Plakat-Halteplatte mit mehreren zueinander vertikal versetzten Nasen (32) ausgestattet ist, wobei zwei entsprechende Nasen (32), die den beiden Ständern zugeordnet sind, der abnehmbaren Befestigung eines Stabs (35) dienen, auf dem Befestigungszangen (29) für die Plakate montiert sind.

5. Platte nach Anspruch 4, dadurch gekennzeichnet, daß jede Nase (32) aus einem Winkelprofil besteht, bei dem ein Schenkel (33) auf der Außenfläche des Rahmens (26) befestigt ist und der andere Schenkel (34) die Vorderfläche des Rahmens abdeckt und dabei einen geringfügigen Raum freiläßt.

6. Platte nach einem der Ansprüche 1 bis 5, dadurch gekennzeichnet, daß das Profil (13), welches das rohrförmige Profil (12) des Hauptrahmens abdeckt, auf der Innenseite des Kiosks zwei vertikale Schenkel (18) in Form von Zahnstangen für die Regalbretter (19) des Schaukastens aufweist.

7. Platte nach einem der Ansprüche 1 bis 6, dadurch gekennzeichnet, daß das Profil (13), welches das rohrförmige Profil (12) des Hauptrahmens (9) abdeckt, L-förmige vertikale Umkehrungen (16) aufweist, deren gegenüberliegend angeordnete Öffnungen den Eingriff der vertikalen Kanten eines einen Lichtdiffusor bildenden mattgeschliffenen Glases (17) gewährleisten.

8. Platte nach einem der Ansprüche 1 bis 7, dadurch gekennzeichnet, daß die aufmachbare Haltevorrichtung der Abdeckscheibe (36) für die Plakate einen Rahmen (37) in Form eines Winkelprofils aufweist, dessen Schenkel dazu dienen, jeweils einen Teil der Außenfläche des Hauptrahmens (9) und von seiner zum Innern hin gerichteten Fläche abzudecken, wobei die obere Querleiste (42) des Rahmens mit zwei seitlichen Anhängseln (43) ausgestattet ist, die an zwei Anhängseln (44) des Rahmens angelenkt sind.

9. Platte nach einem der Ansprüche 1 bis 9, dadurch gekennzeichnet, daß der Hauptrahmen (9) in der Nähe von einem seiner Ständer und an seinen Enden zwei horizontale Anhängsel (59) aufweist, die an zwei am Aufbau des Kiosks befestigten Anhängseln angelenkt sind.

10. Platte nach einem der Ansprüche 8 und 9, dadurch gekennzeichnet, daß für die Ausführung jeder Gelenkverbindung das eine (43) der Anhängsel eine längliche Öffnung (45) aufweist mit einer Richtung, welche der Länge des Elements entspricht, an dem es befestigt ist, während das entsprechende Anhängsel (44) ein kreisförmiges Loch (46) aufweist, in welches ein Zwischenstück (47) eingreift, das ein kreisförmiges Teilstück (48) mit einem dem Durchmesser des kreisförmigen Lochs (46) entsprechenden Durchmesser hat und eine von der Mitte verschobene Innengewindebohrung (50) aufweist, die der Durchführung einer Montageschraube (52) der Gelenkverbindung dient.

11. Platte nach einem der Ansprüche 1 bis 10, dadurch gekennzeichnet, daß die Ständer der Hauptrahmens (9) in die Ebene des Rahmens eingearbeitete Lochungen aufweisen, die dem direkten Zusammenbau zweier benachbarter Platten durch Bolzenverbindung dienen.
